# FASCICULE DE BREVET EUROPEEN

(11) **EP 0 043 300 B1**
(45) Date de publication et mention de la délivrance du brevet: **16.05.1984**
(21) Numéro de dépôt: 81400931.2
(22) Date de dépôt: 12.06.1981
(51) Int. Cl.: F01D 5/18, F01D 5/30

(54) **Perfectionnement aux systèmes de ventilation des aubes et disques de turbines**
Kühlvorrichtung für Schaufeln und Rotoren von Turbinen
Cooling system for turbine blades and discs

(30) Priorité: 30.06.1980 FR 8014498
(43) Date de publication de la demande: 06.01.1982
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Morlon, André Alexandre, F-91450 Soisy-sur-Seine (FR)
(74) Mandataire: Moinat, François

## Description

La présente invention a pour objet un perfectionnement aux systèmes de ventilation des aubes et disques de turbines.

L'alimentation en air de refroidissement du pied des aubes de turbines et des parois des alvéoles du disque est en général assurée, à partir d'une capacité comprise entre le flasque et la face avant du disque. Le flasque est boulonné sur la partie basse du disque et vient par ailleurs en appui, soit sur la face avant des dents du disque et sur le pied des aubes, soit uniquement sur le bord avant des plateformes des aubes.

Le FR.A. 2 323 007 décrit une disposition de ce type dans laquelle chaque aube comprend un pied engagé dans l'une des alvéoles axiales ménagées à la périphérie du disque puis une plateforme à l'extrémité radiale du prolongement du pied et une partie profilée s'étendant radialement à partier de la plateforme, une enceinte étant ménagée entre le fond de l'alvéole et la face inférieure du pied et le verrouillage axial de l'aube vers l'avant étant assuré par un flasque fixé sur le disque et contre lequel vient en appui une partie de l'aube. Ce flasque vient, selon FR-A-2 323 007, en butée contre la face amont du disque de turbine et présente des ouvertures pour le passage de l'air de refroidissement dans ladite enceinte, tout en assurant une étanchéité à la fois avec un joint côté veine principale des gaz, avec l'aube, avec le disque côté aval et avec un joint labyrinthe porté par un autre disque côté amont.

Il est également connu d'utiliser des plaques montées dans des rainures circulaires prévues respectivement dans les plateformes des aubes et dans le disque, des orifices étant prévus dans les plaques pour le passage de l'air.

Dans ces dispositifs connus, l'étanchéité entre flasque, aubes et disques n'est pas parfaite et les jeux créent de nombreuses sources de fuite.

Suivant le document cité ci-dessus en particulier, l'étanchéité est difficilement obtenue à la fois en plusieurs points entre une seule pièce et à la fois deux pièces au moins côté amont et deux pièces côté aval.

Il est donc difficile d'apprécier avec exactitude le débit d'air de refroidissement, d'où il résulte un risque de surchauffe des dents du disque et des pieds d'aubes.

Par ailleurs le US-A-3 034 763 montre un verrouillage axial d'une aube par une patte venanc en butée contre la face du disque.

Conformément à la présente invention, le pied de l'aube présente à sa partie inférieure frontale une patte ou becquet qui comporte une ouverture pour le passage de l'air de refroidissement dans ladite enceinte ladite patte assurant le verrouillage axial vers l'arrière, venant en butée contre la face amont du disque de turbine.

La présente invention permet donc une bonne étanchéité entre le flasque, les aubes et le disque au moyen d'un dispositif très simple assurant à la fois l'alimentation en air de refroidissement du pied des aubes et leur verrouillage axial vers l'arrière, chaque pièce ne coopérant par une zone d'appui unique qu'avec une seule autre piece.

D'autres charactéristiques et avantages de l'invention seront mieux compris à la lecture de la description qui va suivre de plusieurs modes de réalisation et en se référant aux dessins annexés, sur lesquels:
La fig. 1 est une vue en coupe axiale d'une aube de turbine perfectionnée suivant l'invention.
La fig. 2 est une vue de la face avant de l'aube représentée à la fig. 1.
La fig. 3 est une vue en coupe axiale d'un autre mode de réalisation d'une aube de turbine.
La fig. 4 est une vue de la face avant de l'aube représentée à la fig. 3.

Aux fig. 1 et 2, on a représenté un disque de rotor 1 dans lequel sont ménagées à sa périphérie des alvéoles axiales 2 recevant chacune un pied 3 d'une aube de turbine 4 qui comporte une plateforme 5 et une partie profilée 6 s'étendant radialement à partir de chaque plateforme.

Le pied de l'aube 3 présente à sa partie inférieure frontale une patte ou becquet 7 en butée contre la face amont 1 a du disque de turbine, ladite patte présentant une ouverture 8 pour le passage de l'air de refroidissement dans une enceinte 9 ménagée entre le fond de l'alvéole 2 et la face inférieure 3a du pied 3.

La face inférieure du pied 3 de l'aube comporte également à l'avant un décrochement 12 pour faciliter le passage de l'air.

L'enceinte 9 débouche vers la face aval du disque par un orifice 10 de telle sorte que l'air s'échappe vers l'arrière de manière défléchie suivant la flèche F où il rejoint la veine entre l'étage mobile des aubes 4 et un étage redresseur 11.

La patte ou becquet 7 assure le verrouillage axial de l'aube 4 vers l'arrière alors que le verrouillage vers l'avant est obtenu au moyen d'un flasque 13 qui vient porter sur la plateforme 5 des aubes 4.

Le verrouillage vers l'avant peut être obtenu également auf moyen du flasque 13 qui vient porter simultanément sur la face avant du pied 3 de l'aube et sur les dents 1 b du disque 1.

Aux fig. 3 et 4, on a représenté une variante de réalisation dans laquelle l'enceinte 9 entre le fond de l'alvéole 2 et la face inférieure du pied 3 de l'aube est obturée vers la face aval du disque par une bague élastique 14 engagée sous un becquet aval 15 du disque dans lequel la bague 14 est maintenue par élasticité d'une part, mais surtout par la force centrifuge.

Dans la partie médiane du pied 3, il est prévu un conduit 16 reliant l'enceinte 9 avec la cavité 17 ménagée à l'intérieur de la partie profilée 6 de l'aube 4, ladite cavité 17 étant en communication avec l'extérieur par des conduits 18 et 19 prévus respectivement dans le bord d'attaque et dans le bord de fuite. De cette manière l'air refroidit la partie profilée 6 de l'aube elle-même qui est munie de moyens bien connus de circulation de l'air.

Bien etendu diverses modifications peuvent être apportées par l'homme de l'art aux dispositifs ou procédés qui viennent d'être décrits uniquement à titre d'exemples non limitatifs sans sortir du cadre de l'invention.

## Revendications

1. Perfectionnement aux systèmes de ventilation des aubes et disques de turbine, chaque aube comprenant un pied (3) engagé dans l'une des alvéoles axiales (2) ménagées à la périphérie du disque, puis une plateforme (5) à l'extrémité radiale du prolongement du pied (3) et une partie profilée (6) s'étendant radialement à partir de la plateforme (5), une enceinte (9) étant ménagée entre le fond de l'alvéole (2) et la face inférieure (3a) du pied et le verrouillage axial de l'aube vers l'avant étant assuré par un flasque (13) fixé sur le disque et contre lequel vient en appui une partie de l'aube, caractérisé en ce que le pied (3) de l'aube (4) présente à sa partie inférieure frontale une patte ou becquet (7) qui comporte une ouverture (8) pour le passage de l'air de refroidissement dans ladite enceinte (9), ladite patte (7) assurant le verrouillage axial vers l'arrière venant en butée contre la face amont (1a) du disque de turbine.

2. Perfectionnement aux systèmes de ventilation des aubes et disques de turbines suivant la revendication 1, caractérisé en ce que l'enceinte (9) ménagée entre le fond de l'alvéole (2) et la face inférieure (3a) du pied de l'aube débouche vers la face aval du disque, de telle sorte que l'air s'échappe vers l'arrière de manière défléchie dans la veine d'air entre un étage mobile et un étage redresseur (11).

3. Perfectionnement aux systèmes de ventilation des aubes et disques de turbines suivant la revendication 1, caractérisé en ce que l'enceinte (9) ménagée entre le fond de l'alvéole (2) et la face inférieure du pied (3) de l'aube est obturée vers la face aval du disque et débouche dans une cavité (17) de la partie profilée (6) de l'aube (4) par un conduit (16) ménagé dans le pied de l'aube, ladite cavité (17) de la partie profilée (6) de l'aube comportant des orifices (18,19) débouchant à l'extérieur.

4. Perfectionnement aux systèmes de ventilation des aubes et disques de turbines suivant la revendication 3, caractérisé en ce que l'enceinte (9) ménagée entre le fond de l'alvéole et la face inférieure du pied de l'aube est obturée vers la face aval du disque par une bague élastique (14) engagée sous une dent (15) de l'aube (4).

5. Perfectionnement aux systèmes de ventilation des aubes et disques de turbines suivant la revendication 1, caractérisé en ce que la face inférieure du pied (3) des aubes (4) comporte à l'avant un décrochement (12) pour faciliter le passage de l'air.

6. Perfectionnement aux systèmes de ventilation des aubes et disques de turbines suivant la revendication 1, caractérisé en ce que le verrouillage vers l'avant est assuré par le flasque (13) contre lequel vient en appui le bord avant de la plateforme (5) et l'aube (4).

7. Perfectionnement aux systèmes de ventilation des aubes et disques de turbines suivant la revendication 1, caractérisé en ce que le verrouillage vers l'avant est assuré par le flasque (13) contre lequel vient en appui la face avant (5) du pied (3) de l'aube (4) et les dents (1 b) du disque (1).

## Patentansprüche

1. Vorrichtung zur Ventilationskühlung von Schaufeln und Scheiben von Turbinen, wobei jede Schaufel einen in eine von am Umfang der Scheibe vorgesehenen axialen Hohlnuten (2) eingesetzten Fuß (3), eine in dem radialen Endbereich der Verlängerung des Fußes (3) vorgesehene Plattform (5) sowie einen profilierten Abschnitt (6) besitzt, der sich in radialer Richtung von der Plattform (5) aus erstreckt, wobei ferner zwischen dem Boden der Hohlnut (2) und der Unterseite (3a) des Fußes ein Kanal (9) vorgesehen ist und wobei die axiale Verriegelung der Schaufel nach vorn durch einen an der Scheibe befestigten Flansch (13) gewährleistet ist, gegen den sich ein Teil der Schaufel abstützt, dadurch gekennzeichnet, daß der Fuß (3) der Schaufel (4) in seinem unteren frontalen Bereich einen Überwurflappen (7) besitzt, der eine Öffnung (8) für den Durchtritt der Kühlluft in den genannten Kanal (9) aufweist und der durch seinen Anschlag gegen die Hochdruckseite (1a) der Turbinenscheibe die axiale Verriegelung der Schaufel nach hinten sichert.

2. Vorrichtung nach Anspruch 1, dadurch gekennzeichnet, daß der zwischen dem Boden der Hohlnut (2) und der Unterseite (3a) des Fußes der Schaufel gebildete Kanal (9) an der Niederdruckseite der Scheibe (1) mündet, derart, daß die Kühlluft nach hinten entweicht und dabei in einen Luftstrom zwischen einer Laufstufe und einer Leitstufe (11) abgelenkt wird.

3. Vorrichtung nach Anspruch 2, dadurch gekennzeichnet, daß der zwischen dem Boden der Hohlnut (2) und der Unterseite des Fußes (3) der Schaufel gebildete Kanal (9) zur Niederdruckseite der Scheibe hin verschlossen ist und über eine in dem Fuß der Schaufel angebrachte Leitung (16) in einem Hohlraum (17) des profilierten Abschnittes (6) der Schaufel (4) mündet und daß der genannte Hohlraum (17) des profilierten Abschnittes (6) der Schaufel Öffnungen (18,19) aufweist, die ihn mit dem Außenraum verbinden.

4. Vorrichtung nach Anspruch 3, dadurch gekennzeichnet, daß der zwischen dem Boden der Hohlnut (2) und der Unterseite des Fußes der Schaufel gebildete Kanal (9) zu der Niederdruckseite der Schaufel hin durch einen elastischen Ring (14) verschlossen ist, weicher unter einem Zahn (15) der Schaufel (4) gehalten ist.

5. Vorrichtung nach Anspruch 1, dadurch gekennzeichnet, daß die Unterseite des Schaufelfußes (3) im vorderen Bereich eine Ausnehmung (12) aufweist, die den Durchtritt der Kühlluft begünstigt.

6. Vorrichtung nach Anspruch 1, dadurch gekennzeichnet, daß die Verriegelung nach vorn durch den Flansch (13) gesichert ist, gegen den sich der vordere Rand der Plattform (5) der Schaufel (4) abstützt.

7. Vorrichtung nach Anspruch 1, dadurch gekennzeichnet, daß die Verriegelung nach vorn durch den Flansch (13) gesichert ist, gegen den sich die Vorderseite (5) des Fußes (3) der Schaufel (4) und die Zähne (1b) der Scheibe (1) abstützen.

## Claims

1. Improvement in systems of ventilation of blades and discs of a turbine, each blade comprising a root (3) engaged in one of the axial grooves (2) provided in the periphery of the disc, a platform (5) at the radial end of the extension of the root (3) and a profiled part (6) extending radially from the platform (5), a passage (9) being provided between the base of the groove (2) and the internal face (3a) of the root and the axial locking of the blade towards the front being effected by a flange (13) mounted on the disc and against which a part of the blade abuts, characterized in this that the root (3) of the blade (4) has at its lower front part a lug or protrusion (7) which includes an opening (8) for the flow of cooling air to the said passage (9), the said lug (7) providing axial rearwards locking by abutting against the upstream face (1a) of the turbine disc.

2. Improvement in the ventilation systems of blades and discs of turbines according to claim 1, characterized in this that the passage (9) provided between the base of the groove (2) and the lower face (3a) of the root of the blade discharges towards the downstream face of the disc, in such a manner that the air escapes towards the rear in a manner to be deflected into the flow of air between a rotor stage and a stator stage (11).

3. Improvement in the systems of ventilation of blades and discs of turbines according to claim 1, characterized in this that the passage (9) provided between the base of the groove (2) and the lower face of the root (3) of the blade is blocked towards the downstream face of the disc and discharges into a cavity (17) of the profiled part (6) of the blade (4) through a passage (16) formed in the root of the blade, the said cavity (17) of the profiled part (6) of the blade comprising orifices (18,19) discharging externally.

4. Improvement in the ventilation systems of blades and discs of turbines according to claim 3, characterized in this that the enclosure (9) provided between the base of the groove and the lower face of the root of the blade is blocked towards the downstream face of the disc by a resilient ring (14) engaged beneath a tooth (15) of the blade (4).

5. Improvement in ventilation systems of blades and discs of turbines according to claim 1, characterized in this that the lower face of the root (3) of the blade (4) comprises at the front a recess (12) in order to facilitate the passage of air.

6. Improvement in the systems of ventilation of blades and discs of turbines according to claim 1, characterized in this that the front locking is effected by the flange (13) against which the front edge of the platform (5) of the blade (4) is in contact.

7. Improvement in the ventilation systems of blades and discs uf turbines according to claim 1, characterized in this that the front locking is effected by the flange (13) against which the front face (5) of the root (3) of the blade (4) and the teeth (1 b) of the disc (1) abut.
